# EUROPÄISCHE PATENTSCHRIFT

(11) **EP 0 024 475 B1**
(45) Veröffentlichungstag und Bekanntmachung des Hinweises auf die Patenterteilung: **19.10.1983**
(21) Anmeldenummer: 80102467.0
(22) Anmeldetag: 06.05.1980
(51) Int. Cl.: F26B 3/04, F26B 15/16, F26B 21/00

(54) **Verfahren und Vorrichtung zur Steuerung der Belüftung für ein Trockengut in einem Tunneltrockner**
Process and apparatus for controlling the ventilation of an object to be dryed in a drying tunnel
Procédé et appareil pour commander la ventilation d'une matière à sécher dans un tunnel de séchage

(30) Priorität: 22.08.1979 DE 2934022
(43) Veröffentlichungstag der Anmeldung: 11.03.1981
(73) Patentinhaber: Fuchs & Co. Aktiengesellschaft für Elektrodraht-Erzeugung und Maschinenbau, A-8055 Graz (AT)
(72) Erfinder: Eustacchio, Claudio, A-8032 Graz (AT)
(74) Vertreter: Patentanwälte Kirschner & Grosse

## Beschreibung

Die Erfindung betrifft ein Verfahren und eine Vorrichtung zur Steuerung der Belüftung für ein Trockengut in einem Tunneltrockner, insbesondere für in Setzlagen angeordnete Ziegelrohlinge, die durch den Trockner entgegen der Luftströmung hindurchbewegt werden, gemäß dem Gattungsbegriff der Ansprüche 1 und 4.

In Tunneltrocknern der oben beschriebenen Art, deren Tunnel einige Meter breit und einige Meter hoch sind, werden entsprechend große Wagen in Längsrichtung gefördert, auf welchen das Trockengut etagenweise abgesetzt ist. Die zur Austragung der Feuchte des Trockengutes notwendige Luft wird entgegen der Bewegungsrichtung der Wagen durch den Tunneltrockner hindurchgeleitet. Es sind Trockner bekannt, bei denen über die Länge der Trocknertunnel weitere Heißlufteinrichtungen vorgesehen sind, oder bei denen die Luft ganz oder teilweise dem Trockentunnel entnommen, erhitzt und dann wieder eingespeist wird.

Die Luftgeschwindigkeit der Trockenluft durch den im Gegenstromprinzip arbeitenden Tunneltrockner vorgenannter Art beträgt etwa 0,5 bis 2,0 m/sec, wobei sich die Luft infolge ihrer Erwärmung vornehmlich im oberen Querschnitt des Tunnels entlangbewegt, so daß das sich im unteren Querschnitt und in mittleren Abschnitten des Tunnels befindliche Trockengut nur sehr langsam trocknet.

Zur Verbesserung der Produktionskapazität des Tunneltrockners ist es bekannt, Umwälzventilatoren für die Trockenluft entlang dem Trockentunnel vorzusehen, um die Luft mit einem Vielfachen der Durchsatzleistung über den Tunnelquerschnitt umzuwälzen und somit eine Vergleichmäßigung von Temperaturen und Feuchte über dem Tunnelquerschnitt zu erzielen und das Trockengut mit Trockenluft zu beaufschlagen.

Da bei kontinuierlicher Belüftung des Trockengutes das Wasser an der Oberfläche des Trockengutes rascher verdunstet wird als es durch die Kapillaren des Trockengutes nachgefördert werden kann, beginnt das Trockengut an der Oberfläche rasch auszutrocknen, so daß es an der Oberfläche rascher schwindet als im Inneren. Hierdurch können am Trockengut Schäden wie Risse, Sprünge usw. entstehen.

Zur Vermeidung dieses Nachteils sind Tunneltrockner entwickelt worden, bei welchen die Umwälzgebläse verfahrbar zwischen den Trocknerwagenzügen eingerichtet wurden und das Trockengut entsprechend einem bestimmten Programm belüften. Hierdurch werden die oben beschriebenen Nachteile der dauernden Belüftung vermieden, und die Wagen werden auch zwischen den Umwälzventilatoren belüftet.

Aus der DE-A-2 320 600 ist ein Verfahren bekannt, bei dem Warmluft im Bereich des Ofenausganges angesaugt wird. Im einzelnen erfolgt nach der DE-A-2 320 600 der Warmlufttransport durch den Tunneltrockner mit Hilfe mehrerer Umwälzventilatoren, welche sowohl am Boden wie auch an der Decke des Tunneltrockners längs Schienen verfahrbar angeordnet sind. Durch derartige innerhalb des Tunneltrockners angeordnete Umwälzventilatoren wird die Luft angesaugt und nach Verdichtung ausgeblasen. Dadurch wird eine örtliche Luftumwälzung erzielt.

Der Nachteil des Einsatzes derartiger Umwälzventilatoren besteht allerdings darin, daß dadurch die Luft mit einem Vielfachen der Durchsatzleistung über den Tunnelquerschnitt umgewälzt wird, was einen entsprechenden Leistungsbedarf zur Folge hat.

Es sind ferner Tunneltrockner mit flachem Tunnel bekanntgeworden, bei welchen nur eine niedrige Lage von Trockengut, etwa 0,2 bis 0,5 Meter in breiten Tunneln im Gegenstromprinzip getrocknet wird und wobei die Umwälzventilatoren fest oder beweglich über dem Trockengut angeordnet sind.

Bei den bekannten flachen Tunneltrocknern werden wesentlich raschere Durchlaufzeiten als bei großräumigeren Tunneltrocknern erzielt, wobei die Luftgeschwindigkeit in den Tunneltrocknern bis zu 12,0 m/sec beträgt.

Aufgrund dieser hohen Luftgeschwindigkeit ist die Steuerung des Feuchtegefälles im Tunneltrockner sehr schwierig, so daß mit diesen Tunneltrocknern nur relativ unempfindliches Trockengut getrocknet werden kann.

Schließlich ist aus der US-A-1 645738, insbesondere durch die dort dargestellte Fig. 3, ein Verfahren bekannt, bei welchem der durch den Tunneltrockner geführte Warmluftstrom in mehreren Bereichen über Luftleitkörper nach unten zum Trockengut abgelenkt wird. Durch diese herkömmlichen Luftleitkörper läßt sich jedoch keine gleichmäßige und intensive Trocknung des zu behandelnden Guts erzielen. Insbesondere läßt sich das Feuchtegefälle nicht entsprechend den Anforderungen, die durch das Trockengut gestellt werden, steuern.

Der Erfindung liegt daher die Aufgabe zugrunde, die Trocknung durch Weiterbildung der mit Luftablenkkörpern ausgebildeten Tunneltrocknern über eine verbesserte Steuerung der Belüftung zu intensivieren, ohne daß hierfür energieaufwendige Umwälzventilatoren benötigt werden.

Diese Aufgabe wird erfindungsgemäß durch die im Kennzeichen der Ansprüche 1 bzw. 4 angegebenen Merkmale gelöst. Weitere vorteilhafte Verfahrensschritte bzw. Ausgestaltungen der zum Verfahren dienenden Vorrichtung ergeben sich aus den Unteransprüchen.

Gemäß der Erfindung sind bei dem flachen Tunneltrockner der über dem Trocknerwagen und dem darauf nur niedrig geschichteten Trockengut verfügbare große freie Querschnitte, durch welchen sich die Trockenluft entsprechend langsam von der Ausfahrseite bzw. Einblaseinrichtung zur Einfahrseite bzw. Absaugeinrichtung bewegt, querliegende Luftablenkkörper angeordnet, welche strömungsgünstig ausgebildet sind und die anströmende Druckluft zu dem sich unter den Luftablenkkörpern im Gegenstromprinzip hindurch bewegenden Trokkengut umlenken. Die Luft ist dadurch gezwungen, in die frei bleibenden Räume und in das Trockengut einzutreten, um dieses zu durchströmen. Um die Beaufschlagung gleichmäßig über das flächenmäßig angeordnete Trockengut im Trocknertunnel zu verteilen, sind die Luftablenkkörper auf verfahrbaren Schlitten montiert, die gleich den Umwälzlüftern in den bekannten Trocknern einige Meter vor und zurück bewegbar sind. Dadurch ergibt sich unter Verzicht auf gesonderte Umwälzgebläse eine Intensivierung des Trocknungsvorgangs, wobei die Trockenluft gerade wegen des Verzichts auf Umwälzgebläse entsprechend langsam von der Ausfahrseite bzw. Einblaseinrichtung zur Absaugeinrichtung bewegt wird. Damit wird das Gegenstromprinzip nicht beeinflußt und wird der Luftstrom an unterschiedlichen Stellen längs des Tunnelofens im Bereich der Luftablenkkörper zu erhöhter Geschwindigkeit gebracht, was eine intensive Umspülung des Trockenguts mit Warmluft zur Folge hat.

Durch die vorgeschlagene Steuerung der Belüftung des Trockengutes in steuerbaren Intervallen wird die Trocknung intensiviert, ohne daß dazu energieverbrauchende Umwälzventilatoren benötigt werden. Die Trockenluft strömt gleichzeitig relativ langsam durch den Trocknertunnel, so daß die Steuerung des Feuchtegefälles entsprechend den Anforderungen, die durch das Trockengut gestellt werden, in einfacher Weise erfolgen kann. Durch die vorteilhafte Profilierung der Luftablenkkörper sowie durch deren Verfahrbarkeit in Längsrichtung kann ein entsprechendes Strömungsprofil ausgebildet werden, so daß die Luft wellenförmig den Trockentunnel durchströmt. Die gleichmäßige Trocknung des Trockengutes wird dadurch gewährleistet, daß die Trockner während des Trocknungsvorganges hin- und herbewegt werden und das Trockengut selbst im Gegenstromprinzip zur Trocknungsluft gefördert wird. Da die Luftablenkkörper als Hohlkörper ausgebildet sind, wäre eine Beheizung denkbar, oder es könnte ein Luftdrucksystem innerhalb der Luftablenkkörper vorgesehen sein, mittels welchem durch Unterdruck- bzw. Überdruckbeaufschlagung eine Einflußnahme auf die den Tunneltrockner durchströmende Luft über Düsen oder dgl. möglich wäre.

Weitere Merkmale, Einzelheiten und Vorteile der Erfindung ergeben sich aus der nachfolgenden Beschreibung von bevorzugten Ausführungsbeispielen anhand der Zeichnung. Darin zeigen die Figuren zwei unterschiedliche Ausführungsbeispiele für die in dem Tunneltrockner angeordneten Luftablenkkörper, durch welche das mit Pfeilen angedeutete Strömungsbild erzielt wird.

In den Fig. 1 und 2 ist in schematischer Weise ein Tunneltrockner 1 dargestellt. Dieser Tunneltrockner 1 besitzt an seiner in bezug auf die Figuren linken Einfahrseite ein Tor 2 und auf seiner rechten Ausfahrseite ein Tor 3. Im Bereich der Ausfahrseite befindet sich eine Einblasöffnung 4, an welche ein Einblasstutzen 5 angeschlossen ist, welcher mit einer nicht dargestellten Einblaseinrichtung in Verbindung steht. Über diesen Einblasstutzen 5 wird Druckluft in Richtung des Pfeils 6 in den Tunneltrockner 1 eingeleitet.

Im Bereich der Einfahrseite befindet sich im oberen Teil des Tunneltrockners 1 eine Absaugöffnung 7, welche mit einem Absaugstutzen 8 verbunden ist. Dieser Absaugstutzen 8 steht mit einer nicht dargestellten Absaugeinrichtung in Verbindung, welche dafür sorgt, daß die Luft als feuchte Abluft in Richtung des Pfeils 9 aus dem Tunneltrockner 1 abgesaugt wird.

Die Figuren zeigen ferner Trocknerwagen 10, welche auf Schienen 11 mittels eines nicht dargestellten Antriebes in Richtung der Pfeile 12 kontinuierlich hindurchbewegt werden. Auf den Trocknerwagen befindet sich das Trockengut 13, welches bei den dargestellten Ausführungsbeispielen von Ziegelformlingen gebildet ist, die zu Stapeln gesetzt sind.

Im freien Querschnitt des flachen Tunneltrockners 1 oberhalb des Trockengutes 13 befinden sich Luftablenkkörper 14, welche mittels Schlitten 15 auf Schienen 16 in Längsrichtung des Tunneltrockners 1 hin und her verfahrbar sind. Diese Luftablenkkörper 14 können, wie bei dem Ausführungsbeispiel gemäß Fig. 1 gezeigt, untereinander durch eine Koppel 17 verbunden sein, so daß nur ein gemeinsamer Antrieb benötigt wird, oder, wie in der Fig. gezeigt, voneinander unabhängig verfahrbar sein, so daß der Abstand zwischen zwei benachbarten Luftablenkkörpern beliebig einstellbar ist. Hierdurch läßt sich das Strömungsprofil der Druckluftströmung verändern.

Die Luftablenkkörper 14 bzw. 18 sind als Hohlkörper ausgebildet und besitzen ein strömungsgünstiges Profil, so daß sie einerseits dafür sorgen, daß die Luft nach unten zu dem Trockengut abgelenkt wird, andererseits aber eine Störung der Strömung durch Ausbildung von Wirbeln oder dgl. verhindern.

Bei dem linken Luftablenkkörper 18 gemäß Fig. 2 ist schematisch angedeutet, daß dieser durch ein unteres ausfahrbares Teil 19 in seiner Höhe verstellbar ist, so daß der Zwischenraum zwischen dem Luftablenkkörper und dem Stapelgut 13 entsprechend der Höhe des Stapelgutes verringert werden kann. Die Luftströmung 20, die in beiden Figuren durch Pfeile angedeutet ist, wird nach unten zwischen die Ziegelstapel geleitet und gelangt durch die Löcher in die Ziegel, so daß diese nicht nur an ihrer Oberfläche, sondern auch im Kern belüftet werden und damit von innen und nicht nur von außen trocknen. Da der Tunnelquerschnitt im Bereich der Luftablenkkörper 14, 18 über seinen größeren Abschnitt von den Luftablenkkörpern verschlossen ist und der Durchtrittsquerschnitt somit erheblich verkleinert wird, findet im Bereich der Luftablenkkörper eine Beschleunigung der Luftströmung statt, so daß eine intensive Trocknung erzielt wird.

## Patentansprüche

1. Verfahren zur Steuerung der Belüftung für ein Trockengut in einem Tunneltrockner, insbesondere für in Setzlagen angeordnete Ziegelrohlinge, welches durch den Trockner entgegen der Luftströmung hindurchbewegt wird, bei welchem Warmluft im Bereich der Ausfahrseite in den Tunnel mit Überdruck eingeleitet, die Luft aus dem sich oberhalb der Setzlagen befindlichen Tunnelquersch-iitt in mehreren Bereichen in Tunnellängsrichtung mittels Luftablenkkörper nach unten zu den Setzlagen abgelenkt und im Bereich der Einfahrseite aus dem Tunnel abgesaugt wird, dadurch gekennzeichnet, daß die durch die Druckdifferenz erzeugte laminare Luftströmung mittels während der Trocknung in Längsrichtung hin- und herbewegter Luftablenkkörper wellenförmig durch das Trockengut geleitet wird.

2. Verfahren nach Anspruch 1, dadurch gekennzeichnet, daß die Hin- und Herbewegung der Bereiche, an denen die Luft nach unten abgelenkt wird, gleichmäßig erfolgt.

3. Verfahren nach Anspruch 1 oder 2, dadurch gekennzeichnet, daß die Luft in Intervallen durch den Tunnel geleitet wird.

4. Vorrichtung zur Durchführung des Verfahrens nach einem der Ansprüche 1 bis 3, umfassend einen Tunneltrockner (1) mit einer an der Ausfahrseite angeordneten Einblaseinrichtung für trockene Warmluft und einer an der Einfahrseite angeordneten Absaugeinrichtung für feuchte Abluft und wenigstens einen Luftablenkkörper (14, 18), der in dem sich oberhalb des Trockengutes (13) befindlichen Tunnelquerschnitt angeordnet ist und die Luftströmung durch das Trockengut (13) hindurchleitet, dadurch gekennzeichnet, daß die Luftablenkkörper (14, 18) ein strömungsgünstiges Anström- und Abströmprofil aufweisen und auf in Tunnellängsrichtung verfahrbaren Schlitten (15) od. dgl. montiert sind.

5. Vorrichtung nach Anspruch 4, dadurch gekennzeichnet, daß die Luftablenkkörper (18) in der Höhe verstellbar sind.

6. Vorrichtung nach Anspruch 5, dadurch gekennzeichnet, daß die Luftablenkkörper (18) durch Ergänzungsprofile (19) verlängerbar sind.

7. Vorrichtung nach einem der Ansprüche 4 bis 6, dadurch gekennzeichnet, daß die Luftablenkkörper Hohlkörper (14, 18) sind.

8. Vorrichtung nach einem der Ansprüche 4 bis 7, dadurch gekennzeichnet, daß die Schlitten (15) einen ferngesteuerten programmierbaren Antrieb aufweisen.

## Claims

1. A process for controlling the ventilation of an object to be dried in a drying tunnel, in particular for brick blanks arranged in layers, which is moved through the drier in opposite direction of the air current, in which process heated air is introduced under excess pressure in the tunnel in the area of the outlet of the tunnel, in which the air from the tunnel section above the layers is deflected downwards to the layers in several areas in longitudinal direction of the tunnel by means of air deflecting means and is removed from the tunnel in the area of the inlet, characterized in that the laminar air current caused by the pressure difference is moved through the object to be dried by means of air deflecting means which can be moved to and fro in longitudinal direction during drying.

2. A process in accordance with claim 1, characterized in that the areas where the air is deflected downwards are steadily moved to and fro.

3. A Process in accordance with claim 1 and 2, characterized in that the air is conducted through the tunnel in intervals.

4. An apparatus for carrying out the method in accordance with one of claims 1 to 3, comprising a tunnel drier (1) with an injection device for dry heated air arranged at the side of the outlet and a removing device for humid exhaust air arranged at the side of the inlet and at least one air deflecting means (14,18) which is arranged in the tunnel section located above the object to be dried (13) and which conducts the air current through the object to be dried (13), characterized in that the air deflecting means (14, 18) are provided with a leading and trailing profile favourable for a good flow, and that said air deflecting means are mounted on carriages (15) or the like movable in longitudinal direction of the tunnel.

5. An apparatus in accordance with claim 4, characterized in that the air deflecting means (18) are vertically adjustable.

6. An apparatus in accordance with claim 5, characterized in that the air deflecting means (18) can be extended by means of supplementary profiles.

7. An apparatus in accordance with one of claims 4 to 6, characterized in that the air deflecting means are hollow bodies (14,18).

8. An apparatus in accordance with one of claims 4 to 7, characterized in that the carriages (15) are provided with a remote-controlled programmable driving means.

## Revendications

1. Procédé pour commander la ventilation d'une matière devant être séchée dans un tunnel de séchage, en particulier pour des briques crues disposées en couches empilées, matière qui est déplacée à travers le sécheur à l'encontre de la circulation de l'air, dans lequel de l'air chaud est introduit avec surpression dans le tunnel au voisinage du côté sortie, l'air est devié vers le bas au moyen de déflecteurs d'air dans plusieurs zones dans le sens longitudinal du tunnel en direction des couches déposées, à partir de la section du tunnel située au-dessus de ces couches déposées, et est évacué du tunnel par aspiration au voisinage du côté entrée, caractérisé par le fait que la circulation d'air laminaire provoquée par la différence de pression est dirigée de manière ondulée, à travers la matière à sécher, au moyen de déflecteurs d'air animés lors du séchage de mouvements alternatifs dans le sens longitudinal.

2. Procédé selon la revendication 1, caractérisé par le fait que le mouvement alternatif des régions dans lesquelles l'air est devié vers le bas a lieu de manière uniforme.

3. Procédé selon la revendication 1 ou 2, caractérisé par le fait que l'air est dirigé par intervalles à travers le tunnel.

4. Dispositif pour la mise en oeuvre du procédé selon l'une des revendications 1 à 3, comprenant un tunnel de séchage (1) muni d'un dispositif d'insufflation d'air chaud et sec, situé du côté sortie et d'un dispositif d'évacuation par aspiration d'air humide de sortie, placé du coté entrée, ainsi qu'au moins un déflecteur d'air (14, 18) qui est monté dans la section du tunnel située au-dessus de la matière à sécher (13) et qui fait circuler l'air à travers la matière à sécher (13), caractérisé par le fait que les déflecteurs d'air (14, 18) présentent un profil de réception et d'éjection favorisant la circulation et sont montés sur des chariots (15) ou organes analogues mobiles dans le sens longitudinal du tunnel.

5. Dispositif selon la revendication 4, caractérisé par le fait que les déflecteurs d'air (18) sont règlables en hauteur.

6. Dispositif selon la revendication 5, caractérisé par le fait que les déflecteurs d'air (18) peuvent etre prelongés par des profils complémentaires (19).

7. Dispositif selon l'une des revendications 4 à 6, caractérisé par le fait que les déflecteurs d'air sont des corps creux (14,18).

8. Dispositif selon l'une des revendications 4 à 7, caractérisé par le fait que les chariots (15) comportent un entraînement programmable télécommandé.
